# EUROPÄISCHE PATENTSCHRIFT

(11) **EP 1 502 973 B1**
(45) Veröffentlichungstag und Bekanntmachung des Hinweises auf die Patenterteilung: **19.09.2007**
(21) Anmeldenummer: 03017145.8
(22) Anmeldetag: 29.07.2003
(51) Int. Cl.: D01G 15/46

(54) **Vlieskrempel und Verfahren zur Herstellung eines Faservlieses**
Carding machine and process for producing a fibre-web
Carde et procédé permettant la production d'un voile de fibres

(43) Veröffentlichungstag der Anmeldung: 02.02.2005
(73) Patentinhaber: Spinnbau GmbH, D-28777 Bremen (DE)
(72) Erfinder: Bernhardt, Siegfried, 28777 Bremen (DE); Kamprath, Robert, 26919 Brake (DE); Naumann-Burghardt, Heinz-Werber, 27804 Berne (DE)
(74) Vertreter: Dallmeyer, Georg

(56) Entgegenhaltungen:
- EP-A- 0 837 163
- DE-A- 19 535 876
- GB-A- 962 162
- US-A- 5 584 101
- US-A1- 2003 061 686

## Beschreibung

Die Erfindung betrifft eine Vlieskrempel für die Vliesherstellung aus Fasermaterial nach dem Oberbegriff des Anspruchs 1, sowie ein Verfahren zum Herstellen eines Vlieses aus Fasermaterial nach dem Oberbegriff des Anspruchs 7.

Eine derartige Vlieskrempel ist beispielsweise aus der EP 484 812 A bekannt. Bei dieser Vlieskrempel werden mit Hilfe von zwei Faserabnahmeeinrichtungen jeweils ein Faserflor von einem Hauptzylinder abgenommen und mit Hilfe von Stauch- und Abnahmewalzen auf jeweils ein Transportband abgelegt. Das Transportband einer Faserabnahmeeinrichtung überträgt dabei ein Faserflor auf ein Transportband einer anderen Faserabnahmeeinrichtung, so dass schließlich alle Faserflore auf einem gemeinsamen Transportband als Vlies abtransportierbar sind.

Aus der EP 817 875 A ist es bei mehreren hintereinander angeordneten Vlieskrempeln bekannt, mechanisch den Faserflor der Vlieskrempel auf ein gemeinsames durchgehend im Bereich der Vlieskrempel besaugtes Transportband abzulegen. Eine derartige Anlage ermöglicht es, Hochgeschwindigkeitskrempelanlagen zu schaffen, die Produktionsgeschwindigkeiten von über 150 m/min, vorzugsweise von über 200 m/min bis hin in den Bereich von 400 bis 500 m/min, erlauben.

Bei dem zuletzt genannten Stand der Technik ist die Abnahme von zwei Faserfloren von dem Hauptzylinder vorgesehen, wobei die Faserflore auf einer gemeinsamen nachfolgenden Walze doubliert werden.

Aus der EP 0837163 A und der DE 19535876 ist eine Anlage und ein Verfahren für die Vliesherstellung aus Fasermaterial bekannt, bei dem mit mehreren Faserabnahmeeinrichtungen zwei Faserflore von einem Hauptzylinder abgenommen werden, wobei die abgenommenen Faserflore auf eine gemeinsame Siebwalze mit luftdurchlässigem Mantel zu einem Vlies zusammengeführt sind. Die Übertragung der Faserflore erfolgt an in Umfangsrichtung zueinander versetzten Übergabeabschnitten. Dieser gattungsgemäße Stand der Technik erlaubt die Herstellung von Vliesen mit hoher Produktionsleistung, bei gleichzeitiger Aufrechterhaltung einer hohen Vliesgleichmäßigkeit.

Aus der GB 962162 geht eine Einrichtung hervor, die bei einer Karde einen Dofferzylinder oder dergleichen ersetzen soll. Diese Einrichtung ermöglicht die Abnahme eines einzigen Faserflors von der Haupttrommel mit Hilfe eines Gebläses, mit dem die Fasern aus der Garnitur der Haupttrommel herausgelöst werden. Die herausgelösten Fasern werden auf ein besaugtes Gewebeband abgelegt, das den einzigen Faserflor der nächsten Kardenwalze zuführt. Das Gewebeband wird an der Übergabestelle besaugt.

Es ist auch bekannt, zwei von einem Hauptzylinder abgenommene Faserflore nacheinander auf ein an der Übergabestelle besaugtes gemeinsames Transportband zu übergeben (US 2003/061686 A).

Der Erfindung liegt die Aufgabe zugrunde, die Übertragung mehrfach abgenommener Faserflore auf ein gemeinsames Transportband zu verbessern und einen kompakteren Bau einer Vlieskrempel zu ermöglichen.

Zur Lösung dieser Aufgabe dienen die Merkmale des Anspruchs 1 bzw. 7.

Die Erfindung sieht in vorteilhafter Weise vor, dass ein permeables, endlos umlaufendes Transportband einer Transporteinrichtung eine rotierende Siebtrommel zumindest im Bereich der Übergabeabschnitte der Transportfläche umschlingt, wobei die mindestens zwei Faserflore auf dem gemeinsamen Transportband der Transporteinrichtung als Vlies ablegbar sind.

Die Erfindung schafft ein Abnahmesystem, bei dem eine geführte Übergabe von einzelnen Faserfloren auf ein gemeinsames Transportband ermöglicht wird. Die kreiszylindrisch gekrümmte, permeable Transportfläche ermöglicht einen günstigeren Ablagewinkel an den Übergabeabschnitten. Die gekrümmten Oberflächen an den Übergabeabschnitten erleichtern ein Herauslösen der Fasern an der Abnahmewalze der Faserabnahmeeinrichtung in Verbindung mit der Besaugung der Transportfläche im Bereich der Übergabeabschnitte. Die Superposition der Faserflore in kurz aufeinanderfolgenden Übergabeabschnitten ermöglicht auch eine bessere Verbindung zwischen dem Ober- und Unterflor, sowie eine kompakte Bauweise der Vlieskrempel. Die kreiszylindrisch gekrümmte Transportfläche ermöglicht eine verzugsarme Übergabe der Faserflore an das Transportband, so dass höher Produktionsgeschwindigkeiten möglich sind.

Nach einem bevorzugten Ausführungsbeispiel ist vorgesehen, dass ein permeables, endlos umlaufendes Transportband einer Transporteinrichtung eine rotierende Siebtrommel zumindest im Bereich der Übergabeabschnitte der Transportfläche umschlingt und die aufeinanderliegenden, von der Siebtrommel auf das Transportband angesaugten Faserflore abtransportiert. Dabei entspricht die Geschwindigkeit des Transportbandes der Umfangsgeschwindigkeit der rotierenden Siebtrommel. Dieses Ausführungsbeispiel folgt dem Prinzip, dass eine gekrümmte Fläche einer letzten Walze der Faserabnahmeeinrichtung den Faserflor auf die kreiszylindrisch gekrümmte, permeable Transportfläche überträgt.

Vorzugsweise ist vorgesehen, dass die Transporteinrichtung um eine mit der Achse der Siebtrommel koaxialer Achse schwenkbar ist, derart, dass die Übergabestelle des Transportbandes für das gemeinsame Faserflor von der Transporteinrichtung auf eine Nachfolgeeinrichtung höhenverstellbar ist.

Die Faserabnahmeeinrichtungen können mindestens eine mit dem Hauptzylinder im Eingriff befindliche Dofferwalze aufweisen. Bei einem anderen Ausführungsbeispiel ist vorgesehen, dass die Faserabnahmeeinrichtung mindestens eine mit dem Hauptzylinder im Eingriff befindliche Wirrwalze aufweist, die den Faserflor auf mindestens eine Dofferwalze überträgt. Dabei kann eine Faserabnahmeeinrichtung oder mehrere Faserabnahmeeinrichtungen jeweils eine Wirrwalze aufweisen, die je einen Faserflor von dem Hauptzylinder übernehmen. Von der jeweiligen Wirrwalze einer Faserabnahmeeinrichtung kann der Faserflor auf eine oder mehrere Dofferwalzen übertragen werden.

Jede Dofferwalze ist vorzugsweise mit mindestens einer nachfolgenden Stauchwalze und einer Abnahmewalze oder nur einer Abnahmewalze im Eingriff.

Bei einem bevorzugten Ausführungsbeispiel ist vorgesehen, dass die Einzugseinrichtung mit Einzugswalzen und einem Vorreißer zwischen dem Vorreißer und dem Hauptzylinder mindestens eine gleichsinnig mit dem Hauptzylinder und dem Vorreißer rotierende Wirrwalze aufweist.

Dabei kann auch vorgesehen sein, dass die Fasern von dem Vorreißer auf mindestens zwei Wegen auf den Hauptzylinder übertragen werden.

Im folgenden werden unter Bezugnahme auf die Zeichnungen mehrere Ausführungsbeispiele der Erfindung näher erläutert:

Es zeigen:
- Fig. 1: ein zweites Ausführungsbeispiel, bei dem die Siebtrommel von einem permeablen Transportband umgeben ist,
- Fig. 2: ein Ausführungsbeispiel ohne Stauchwalzen,
- Fig. 3: ein Ausführungsbeispiel, bei dem drei Faserflore auf das Transportband übertragbar sind, und
- Fig. 4: eine Einzugseinrichtung der Vlieskrempel,
- Fig. 5: ein Ausführungsbeispiel mit einer Wirrwalze auf der Florabnahmeseite des Hauptzylinders, und
- Fig. 6: ein Ausführungsbeispiel mit zwei Wirrwalzen.

Der in Fig. 1 gezeigte Teil einer Vlieskrempel auf der Faserflor-Abnahmeseite weist eine Einzugseinrichtung 2 auf, mit deren Hilfe Fasern auf einen Hauptzylinder 4 übertragen werden. Ein mögliches Ausführungsbeispiel einer Einzugseinrichtung 2 mit Wirrwalzen 3a,3b ist in Fig. 4 ersichtlich. Zwei Faserabnahmeeinrichtungen 6a,6b auf der Faserflor-Abnahmeseite der Vlieskrempel nehmen jeweils einen Faserflor von dem Hauptzylinder 4 ab und übertragen diese auf eine Siebtrommel 14, die eine kreiszylindrisch gekrümmte permeable Transportfläche 15 bildet und partiell im Inneren besaugbar ist, so dass eine Luftströmung die Mantelfläche der Siebtrommel 14 in einem vorbestimmten Segment von außen nach innen durchströmt.

Jede Faserabnahmeeinrichtung 6a,6b besteht aus einer Dofferwalze 8a,8b und mindestens eine Abnahmewalze 12a,12b, wobei mindestens einer Stauchwalze 10a,10b zwischen der Dofferwalze 8a,8b und der Abnahmewalze 12a,12b angeordnet sein kann.

Die Siebtrommel 14 bildet eine kreiszylindrisch gekrümmte, permeable Transportfläche 15, auf die die von der Faserabnahmeeinrichtung 6a,6b übergebenen Faserflore an in Umfangsrichtung zueinander versetzten Übergabeabschnitten 15a,15b übertragen werden können. Die Übergabeabschnitte 15a,15b sind an den engsten Stellen zwischen den Abnahmewalzen 12a,12b und der Transportfläche 15. Die Umfangsgeschwindigkeit der Siebtrommel ist an ihrer Transportfläche in Richtung und Betrag an die Übergabegeschwindigkeit der Faserflore an den Übergabeabschnitten 15a,15b angepasst. Die Siebtrommel 14 ist vorzugsweise in einem Segment besaugt, der von der Abnahmewalze 12a bis zu einer Übergabestelle zwischen der Siebtrommel 14 und einem Transportband 16 reicht. Die Begrenzung des besaugten Bereiches ist in den Zeichnungen durch Winkelsymbole angedeutet.

Der Vorteil des segmentierten Besaugung der Siebtrommel 14 besteht auch darin, dass bei seitlicher Abdichtung der Faserabnahmeeinrichtung 6a,6b nur ein geringes Luftvolumen benötigt wird, um auch bei hohen Transportgeschwindigkeiten die Faserflore sicher an den Übergabestellen übertragen zu können.

In Fig. 1 umschlingt das Transportband 16 die Siebtrommel 14 und wird mit gleicher Geschwindigkeit wie die Umfangsgeschwindigkeit der Siebtrommel 14 bewegt. Diese bevorzugte Lösung vermeidet eine weitere Übergabestelle zwischen einer Siebtrommel 14 und dem Transportband 16 und ermöglicht somit eine noch kompaktere Bauweise der Vlieskrempel.

Fig. 2 zeigt ein Ausführungsbeispiel, bei dem verschwenkbare Stauchwalzen 10a,10b in einer weggeschwenkten Position dargestellt sind, in der sie nicht mehr mit den Dofferwalzen 8a,8b und den Abnahmewalzen 12a,12b im Eingriff sind.

Die Stauchwalzen 6a,6b können mit einer geeigneten Schwenkeinrichtung außer Eingriff oder in Eingriff gebracht werden.

Fig. 3 zeigt schließlich ein Ausführungsbeispiel, bei dem insgesamt drei Faserabnahmeeinrichtungen 6a,6b,6c vorgesehen sind, so dass insgesamt drei Faserflore auf dem endlos umlaufenden Transportband 16 in Verbindung auf der gemeinsam mit der Siebtrommel 14 gebildeten permeablen Transportfläche 15 an Übergabestellen 15a,15b,15c abgelegt werden können.

Dies ermöglicht die Herstellung einer Hochleistungsvlieskrempel mit einem hohen Flächengewicht des resultierenden Faserflores bei einer hohen Produktionsgeschwindigkeit und bei kurzer und kompakter Bauweise.

Bei den Ausführungsbeispielen der Fign. 1 bis 6 kann die Siebtrommel 14 statt segmentiert auch vollständig besaugt werden. Es versteht sich, dass das Transportband 16 zwischen dem Ablösepunkt von der Siebtrommel 14 bis zur Übergabestelle 20 zur nachfolgenden Maschine auch bei den Ausführungsbeispielen der Fign. 1 bis 6 an der Unterseite Luftleitschaufeln 22 aufweisen kann, die infolge der Umlenkung einer Luftströmung unterhalb des Transportbandes für ein sicheres Haften der Faserflore auf dem Transportband 16 sorgen.

Bei allen Ausführungsbeispielen kann vorgesehen sein, dass die Transporteinrichtung mit dem Transportband 16 um die Drehachse der Siebtrommel 14 verschwenkbar ist, so dass die Höhe der Übergabestelle 20 an eine nachfolgende Maschine einstellbar ist.

Zwischen den Abnahmewalzen 12a,12b,12c,12d aller Ausführungsbeispiele können Luftleiteinrichtungen 13, z.B. Rohre, wie in Fig. 3 gezeigt, angeordnet sein, um Querströmungen zu verringern.

Fig. 4 zeigt ein Ausführungsbeispiel einer Einzugseinrichtung 2 mit einer Einzugswalze 2a, einer Vorwalze 2b und einem Vorreißer 2c. Zwischen dem Vorreißer 2c und dem Hauptzylinder 4 sind zwei Wirrwalzen 3a,3b angeordnet. Die Wirrwalzen 3a,3b ermöglichen eine Rückspeisung am Vorreißer, so dass die Kardierleistung des Vorreißers 2c mehrfach genutzt werden kann. Es versteht sich, dass auch nur eine einzige Wirrwalze 3 mit dem Vorreißer 2c und dem Hauptzylinder 4 im Eingriff sein kann. Die Wirrwalzen 3a,3b rotieren gleichsinnig mit dem Hauptzylinder 4 und dem Vorreißer 2c.

Fig. 5 zeigt ein Ausführungsbeispiel, bei dem die obere Faserabnahmeeinrichtung 6a eine Wirrwalze 3c aufweist, die als einzige Walze der Faserabnahmeeinrichtung 6a mit dem Hauptzylinder 4 im Eingriff ist.

Die Wirrwalze 3c rotiert gleichsinnig mit dem Hauptzylinder 4 und gegensinnig zu zwei mit der Wirrwalze 3c im Eingriff befindlichen Dofferwalzen 8a, 8b. Auf diese Weise wird der von dem Hauptzylinder 4 auf die Wirrwalze 3c übertragene Faserflor auf zwei Dofferwalzen 8a,8b aufgeteilt und von dort über Abnahmewalzen 12a,12b oder Stauchwalzen in Kombination mit Abnahmewalzen 12a,12b auf die Transportfläche 15 der Siebtrommel 14 bzw. des Transportbandes 16 übertragen.

Bei diesem Ausführungsbeispiel der Fig. 5 besteht die untere Faserabnahmeeinrichtung 6b aus einer mit dem Hauptzylinder 4 im Eingriff befindlichen Dofferwalze 8c und einer Abnahmewalze 12c, die einerseits mit der Dofferwalze 8c im Eingriff ist und andererseits den Faserflor auf das Transportband 16 an der Siebtrommel 14 überträgt.

Es versteht sich, dass die untere Faserabnahmeeinrichtung auch wie in den anderen Ausführungsbeispielen dargestellt gestaltet sein kann.

Fig. 6 zeigt ein weiteres Ausführungsbeispiel, bei dem untere Faserabnahmeeinrichtung 6b in etwa spiegelbildlich zu der oberen Faserabnahmeeinrichtung 6a gestaltet ist. Die untere Faserabnahmeeinrichtung 6b weist demzufolge eine mit dem Hauptzylinder 4 im Eingriff befindliche Wirrwalze 3d auf, die den Faserflor auf zwei Dofferwalzen 8c und 8d aufteilt. Es versteht sich, dass bei diesem Ausführungsbeispiel auch Stauchwalzen zwischen den Abnehmerwalzen 8a bis 8d und den Abnehmerwalzen 12a bis 12d angeordnet sein können.

Der Durchmesser des Hauptzylinders beträgt ca. 1.200 bis 1.800 mm, vorzugsweise 1.500 mm, wobei der Durchmesser der Wirrwalzen zwischen 400 und 700 mm, vorzugsweise 550 mm liegt.

## Patentansprüche

1. Vlieskrempel für die Vliesherstellung aus Fasermaterial,
- mit einer Einzugseinrichtung (2),
- mit mindestens einem Hauptzylinder (4), und
- mit mehreren Faserabnahmeeinrichtungen (6a,6b,6c) zur Übernahme von mindestens zwei Faserfloren von dem Hauptzylinder (4),
wobei jede Faserabnahmeeinrichtung (6a,6b,6c) die abgenommenen Faserflore auf in Umfangsrichtung zueinander versetzte Übergabeabschnitte (15a,15b, 15c,15d) einer kreiszylindrisch gekrümmten permeablen Transportfläche (15) überträgt und wobei die Übergabeabschnitte der Transportfläche (15) besaugt sind,
**dadurch gekennzeichnet,**
**dass** ein permeables, endlos umlaufendes Transportband (16) einer Transporteinrichtung eine rotierende Siebtrommel (14) zumindest im Bereich der Übergabeabschnitte (15a,15b,15c,15d) der Transportfläche (15) umschlingt, wobei die mindestens zwei Faserflore auf dem gemeinsamen Transportband (16) der Transporteinrichtung als Vlies ablegbar sind.

2. Vlieskrempel nach Anspruch 1, **dadurch gekennzeichnet, dass** die Transporteinrichtung um eine mit der Achse der Siebtrommel (14) koaxiale Achse schwenkbar ist, derart dass die Übergabestelle (20) des Transportbandes (1b) für das Vlies von der Transporteinrichtung auf eine das Vlies weiterverarbeitende nachfolgende Einrichtung höhenverstellbar ist.

3. Vlieskrempel nach einem der Ansprüche 1 oder 2, **dadurch gekennzeichnet, dass** die Faserabnahmeeinrichtungen (6a,6b,6c) mindestens eine mit dem Hauptzylinder (4) im Eingriff befindliche Dofferwalze (8a,8b,8c) aufweisen.

4. Vlieskrempel nach einem der Ansprüche 1 bis 3, **dadurch gekennzeichnet, dass** die Faserabnahmeeinrichtungen (6a,6b,6c) mindestens eine mit dem Hauptzylinder (4) im Eingriff befindliche Wirrwalze (3c,3d) aufweisen, die den Faserflor auf mindestens eine Dofferwalze (8a,8b;8c,8d) überträgt.

5. Vlieskrempel nach Anspruch 3 oder 4, **dadurch gekennzeichnet, dass** jede Dofferwalze (8a,8b,8c,8d) mit mindestens einer nachfolgenden Stauchwalze (10a,10b,10c) oder einer Abnahmewalze (12a,12b,12c,12d) im Eingriff ist.

6. Vlieskrempel nach Anspruch 1 bis 5, **dadurch gekennzeichnet, dass** die Einzugseinrichtung (2) mindestens eine mit dem Hauptzylinder (4) gleichsinnig rotierende Wirrwalze (3a,3b) aufweist.

7. Verfahren zum Herstellen eines Vlieses aus Fasermaterial
- durch Zuführen des Fasermaterials über eine Einzugseinrichtung (2) einer Vlieskrempel,
- durch Kämmen des Fasermaterials auf einem Hauptzylinder (4) der Vlieskrempel,
- durch Abnehmen von mindestens zwei Faserfloren von dem Hauptzylinder,
- wobei jeder abgenommene Faserflor auf umfangsmäßig zueinander versetzte Übergabeabschnitte (15a,15b,15c,15d) einer permeablen, kreiszylindrisch gekrümmten Transportfläche (15) übertragen wird, wobei die Übergabeabschnitte (15a,15b,15c,15d) an der Transportfläche (15) besaugt werden,
**dadurch gekennzeichnet,**
**dass** die Transportfläche (15) auf einem eine besaugbare und rotierende Siebtrommel (14) umschlingenden permeablen Transportband (16) gebildet wird und dass das aus den Faserfloren gebildete Vlies auf dem gemeinsamen Transportband (16) abtransportiert wird.

8. Verfahren nach Anspruch 7, **dadurch gekennzeichnet, dass** jeder Faserflor unmittelbar von einer Dofferwalze (8a,8b;8c,8d) oder von einer Wirrwalze (3c,3d) mit nachfolgender Dofferwalze (8a,8b;8c,8d) von dem Hauptzylinder (4) abgenommen wird.

9. Verfahren nach Anspruch 8, **dadurch gekennzeichnet, dass** jeder von einer Wirrwalze (3c,3d) von dem Hautzylinder (4) übernommene Faserflor auf mindestens zwei Dofferwalzen (8a,8b,8c,8d) aufgeteilt wird.

10. Verfahren nach einem der Ansprüche 7 bis 9, **dadurch gekennzeichnet, dass** jeder Faserflor einer Dofferwalze (8a,8b,8c,8d) über eine Abnahmewalze (12a,12b,12c,12d) mit oder ohne Zwischenschaltung einer Stauchwalze (10a,10b,10c,10d) auf die kreiszylindrisch gekrümmte Transportfläche (15) übertragen wird.

## Claims

1. An intermediate card for manufacturing non-wovens of fibrous material,
- with a drawing-in means (2),
- with at least one main cylinder (4), and
- with several fiber take-off means (6a,6b,6c) for taking over at least two card webs from the main cylinder (4), each fiber take-off means (6a,6b,6c) transferring the card webs taken off onto transfer sections (15a,15b,15c,15d) circumferentially offset with respect to each other and being part of a permeable conveying surface (15) curved in a circularly cylindrical manner, the transfer sections of the conveying surface (15) being sucked,
**characterized in that**
a permeable endlessly circulating conveying belt (16) of a conveying means loops a rotating screening drum (14) at least in the region of the transfer sections (15a,15b,15c,15d) of the conveying surface (15), the at least two card webs being adapted to be laid as a non-woven on the common conveying belt (16) of the conveying means.

2. The intermediate card according to claim 1, **characterized in that** the conveying means is adapted to be pivoted about an axis coaxial to the axis of the screening drum (14) such that the site of transfer (20) of the conveying belt (16) for the non-woven from the conveying means to a succeeding means further processing the non-woven is height-adjustable.

3. The intermediate card according to one of claims 1 or 2, **characterized in that** the fiber take-off means (6a,6b,6c) comprise at least one doffer roller (8a,8b,8c) being in engagement with the main cylinder (4).

4. The intermediate card according to one of claims 1 to 3, **characterized in that** the fiber take-off means (6a,6b,6c) comprise at least one tangling roller (3c,3d) being in engagement with the main cylinder (4), which transfers the card web onto at least one doffer roller (8a,8b;8c,8d).

5. The intermediate card according to claim 3 or 4, **characterized in that** each doffer roller (8a,8b,8c,8d) is in engagement with at least one succeeding stuffing roller (10a,10b,10c) or a take-off roller (12a,12b, 12c,12d).

6. The intermediate card according to claim 1 to 5, **characterized in that** the drawing-in means (2) comprises at least one tangling roller (3a,3b) rotating in the same direction as the main cylinder (4).

7. A method for manufacturing a non-woven of fibrous material
- by feeding the fibrous material via a drawing-in means (2) of an intermediate card,
- by combing the fibrous material on a main cylinder (4) of the intermediate card,
- by taking off at least two card webs from the main cylinder,
- wherein each taken-off card web is transferred onto transfer sections (15a,15b,15c,15d) circumferentially offset with respect to each other and forming part of a permeable conveying surface curved in a circularly cylindrical manner, the transfer sections (15a,15b, 15c, 15d) being adapted to be sucked at the conveying surface (15),
**characterized in that**
the conveying surface (15) is formed on a permeable conveying belt (16) looping a rotating screening drum (14) adapted to be sucked, and that the non-woven formed of card webs is carried away on a common conveying belt (16).

8. The method according to claim 7, **characterized in that** each card web is taken off the main cylinder (4) directly by a doffer roller (8a,8b; 8c,8d) or by a tangling roller (3c,3d) with a succeeding doffer roller (8a,8b; 8c,8d).

9. The method according to claim 8, **characterized in that** each card web taken over from the main cylinder (4) by a tangling roller (3c,3d) is shared out between at least two doffer rollers (8a,8b,8c,8d).

10. The method according to one of claims 7 to 9, **characterized in that** each card web of a doffer roller (8a,8b,8c,8d) is transferred onto the conveying surface (15) curved in a circularly cylindrical manner via a take-off roller (12a,12b,12c,12d) with or without a stuffing roller (10a,10b,10c,10d) being inserted.

## Revendications

1. Carde à tambour enrouleur pour la production d'un voile de non-tissé à partir de matière fibreuse,
- comprenant un dispositif d'alimentation (2),
- comprenant au moins un cylindre principal (4), et
- comprenant plusieurs dispositifs de réception des fibres (6a, 6b, 6c) pour réceptionner au moins deux
voiles de carde provenant du cylindre principal (4), dans lequel chaque dispositif de réception des fibres (6a, 6b, 6c) transfère les voiles de carde réceptionnés vers des sections de transfert décalées les unes par rapport aux autres sur la périphérie (15a, 15b, 15c, 15d) d'une surface de transport perméable courbée en forme de cylindre circulaire (15), et dans lequel les sections de transfert de la surface de transport (15) sont mises sous aspiration,
**caractérisée en ce qu'**une
bande transporteuse sans fin perméable (16) d'un dispositif de transport est enroulée sur un tambour perforé rotatif (14) au moins dans la zone des sections de transfert (15a, 15b, 15c, 15d) de la surface de transport (15), les au moins deux voiles de carde pouvant être déposés sous forme de non-tissés sur la bande transporteuse commune (16) du dispositif de transport.

2. Carde à tambour enrouleur selon la revendication 1, **caractérisée en ce que** le dispositif de transport peut pivoter autour d'un axe coaxial à l'axe du tambour perforé (14), de telle sorte que le point de déchargement (20) de la bande transporteuse (1b) pour le non-tissé provenant du dispositif de transport peut être réglé en hauteur pour s'adapter à un dispositif monté en aval pour le traitement ultérieur du non-tissé.

3. Carde à tambour enrouleur selon l'une quelconque des revendications 1 ou 2, **caractérisée en ce que** les dispositifs de réception des fibres (6a, 6b, 6c) présentent au moins un cylindre peigneur (8a, 8b, 8c) en prise avec le cylindre principal (4).

4. Carde à tambour enrouleur selon l'une quelconque des revendications 1 à 3, **caractérisée en ce que** les dispositifs de réception des fibres (6a, 6b, 6c) présentent au moins un cylindre pêle-mêle (3c, 3d) en prise avec le cylindre principal (4) qui transfère le voile de carde sur au moins un cylindre peigneur (8a, 8b ; 8c, 8d).

5. Carde à tambour enrouleur selon la revendication 3 ou 4, **caractérisée en ce que** chaque cylindre peigneur (8a, 8b, 8c, 8d) est en prise avec au moins cylindre refouleur monté en aval (10a, 10b, 10c) ou avec un cylindre de prélèvement (12a, 12b, 12c, 12d).

6. Carde à tambour enrouleur selon les revendications 1 à 5, **caractérisée en ce que** le dispositif d'alimentation (2) présente au moins un cylindre pêle-mêle (3a, 3b) tournant dans le même sens que le cylindre principal (4).

7. Procédé de production d'un voile de non-tissé à partir de matière fibreuse
- par alimentation de la matière fibreuse par l'intermédiaire d'un dispositif d'alimentation (2) d'une carde à tambour enrouleur,
- par peignage de la matière fibreuse sur un cylindre principal (4) de la carde à tambour enrouleur,
- par réception d'au moins deux voiles de carde provenant du cylindre principal,
- dans lequel chaque voile de carde réceptionné est transféré sur des sections de transfert décalées les unes par rapport aux autres sur la périphérie (15a, 15b, 15c, 15d) d'une surface de transport perméable courbée en forme de cylindre circulaire (15), les sections de transfert (15a, 15b, 15c, 15d) étant mises sous aspiration au niveau de la surface de transport (15),
**caractérisé en ce que**
la surface de transport (15) est formée sur une bande transporteuse (16) perméable enroulée sur un tambour perforé (14) rotatif et mis sous aspiration, et **en ce que** le voile formé à partir des voiles de carde est transporté sur la bande transporteuse (16) commune.

8. Procédé selon la revendication 7, **caractérisé en ce que** chaque voile de carde est directement réceptionné du cylindre principal (4) par un cylindre peigneur (8a, 8b ; 8c, 8d) ou par un cylindre pêle-mêle (3c, 3d) avec un cylindre peigneur (8a, 8b ; 8c, 8d) monté en aval.

9. Procédé selon la revendication 8, **caractérisé en ce que** chaque voile de carde réceptionné par un cylindre pêle-mêle (3c, 3d) provenant du cylindre principal (4) est réparti sur au moins deux cylindres peigneurs (8a, 8b, 8c, 8d).

10. Procédé selon l'une quelconque des revendications 7 à 9, **caractérisé en ce que** chaque voile de carde d'un cylindre peigneur (8a, 8b, 8c, 8d) est transféré, par l'intermédiaire d'un cylindre de prélèvement (12a, 12b, 12c, 12d), avec ou sans montage intermédiaire d'un cylindre refouleur (10a, 10b, 10c, 10d), sur la surface de transport courbée en forme de cylindre circulaire (15).
